# EUROPÄISCHE PATENTSCHRIFT

(11) **EP 1 080 483 B1**
(45) Veröffentlichungstag und Bekanntmachung des Hinweises auf die Patenterteilung: **18.09.2002**
(21) Anmeldenummer: 99945731.0
(22) Anmeldetag: 09.04.1999
(51) Int. Cl.: H01J 61/30, H01J 65/04, H01J 9/24

(54) **FLACHE ENTLADUNGSLAMPE UND VERFAHREN ZU IHRER HERSTELLUNG**
FLAT DISCHARGE LAMP AND METHOD FOR THE PRODUCTION THEREOF
LAMPE A DECHARGE PLATE ET SON PROCEDE DE PRODUCTION

(30) Priorität: 20.04.1998 DE 19817478
(43) Veröffentlichungstag der Anmeldung: 07.03.2001
(73) Patentinhaber: Patent-Treuhand-Gesellschaft für elektrische Glühlampen mbH, 81543 München (DE)
(72) Erfinder: SEIBOLD, Michael, D-81249 München (DE); ILMER, Michael, D-86150 Augsburg (DE); EBERHARDT, Angela, D-86157 Augsburg (DE)
(86) Internationale Anmeldenummer: DE9901089
(87) Internationale Veröffentlichungsnummer: WO99054913

(56) Entgegenhaltungen:
- EP-A- 0 324 953
- WO-A-81/01910
- US-A- 3 975 176
- US-A- 4 256 495
- US-A- 5 346 863
- US-A- 5 461 279
- US-A- 5 720 640
- US-A- 5 733 828
- US-A- 5 754 003
- PATENT ABSTRACTS OF JAPAN vol. 1996, no. - , 29. November 1996 (1996-11-29) & JP 08 185802 A (NORITAKE CO LTD;KYUSHU NORITAKE KK), 16. Juli 1996 (1996-07-16)

## Beschreibung

### Technisches Gebiet

Die Erfindung geht aus von einer flachen Entladungslampe gemäß dem Oberbegriff des Anspruchs 1. Außerdem betrifft die Erfindung ein Verfahren gemäß dem Oberbegriff des Verfahrensanspruchs zur Herstellung dieser Entladungslampe.

Der Begriff "Entladungslampe" umfaßt dabei Quellen elektromagnetischer Strahlung auf der Basis von Gasentladungen. Das Spektrum der Strahlung kann dabei sowohl den sichtbaren Bereich als auch den UV(Ultraviolett)/VUV(Vakuumultraviolett)-Bereich sowie den IR(Infrarot)-Bereich umfassen. Ferner kann auch eine Leuchtstoffschicht zur Konvertierung unsichtbarer in sichtbare Strahlung vorgesehen sein.

Es handelt sich dabei insbesondere auch um flache Entladungslampen mit sogenannten dielektrisch behinderten Elektroden. Dabei sind die dielektrisch behinderten Elektroden typischerweise in Form dünner metallischer Streifen realisiert, die auf der Außen- und/oder Innenwandung des Entladungsgefäßes angeordnet sind. Falls alle Elektroden auf der Innenwandung angeordnet sind, muß zumindest ein Teil der Elektroden gegenüber dem Innern des Entladungsgefäßes mit einer dielektrischen Schicht vollständig abgedeckt sein. Entladungslampen dieses Typs sind beispielsweise aus der EP 0 363 832 (Fig. 3) und der deutschen Patentanmeldung P 197 11 892.5 (Fig. 3a, 3b) bekannt.

Flache Entladungslampen - auch als Flachstrahler bezeichnet - weisen ein Entladungsgefäß auf, das aus einer Boden- und Deckenplatte, z.B. aus Glas, die über einen Rahmen miteinander verbunden sind, gebildet ist.

Auf einen Rahmen kann verzichtet werden, wenn das Boden- und/oder Deckenteil nicht plan sondern so geformt ist, daß beim Zusammenfügen nur des Boden- und Deckenteils bereits ein Entladungsgefäß gebildet wird. Beispielsweise kann das Boden- und/oder Deckenteil wannenartig geformt sein, z.B. durch Tiefziehen. Bei sehr großflächigen Flachlampen ist auch in diesem Fall der überwiegende Anteil des geformten Boden- bzw. Deckenteils zumindest näherungsweise plan und benötigt deshalb zur Stabilisierung eine oder mehrere Stützstellen.

Im folgenden sollen deshalb unter den Begriffen Boden- und Deckenplatte auch Gebilde verstanden werden, die zwar gegebenenfalls nicht vollständig aber zumindest überwiegend (näherungsweise) plan sind.

Das Entladungsgefäß enthält eine Gasfüllung definierter Zusammensetzung und Fülldruck und muß deshalb vor dem Befüllen evakuiert werden. Folglich muß das Entladungsgefäß sowohl Unterdruck - nämlich während der Herstellung der Lampe - als auch dem späteren Fülldruck, der weniger als Atmosphärendruck beträgt, beispielsweise zwischen 10 kPa und 20 kPa, dauerhaft standhalten. Diese Dauerfestigkeit ist nach Angabe von Glasherstellern mit einem Wert von etwa 8 MPa anzusetzen und ergibt sich, in Abhängigkeit von der verwendeten Glasdicke, aus der maximalen Durchbiegung über eine Strecke zwischen zwei Auflagern. Letztere ist umgekehrt proportional zur verwendeten Glasdicke und hängt zudem bei einer bestimmten Temperatur vom Druckunterschied zwischen dem Inneren des Entladungsgefäßes und Außen ab.

Folglich kann man die Dauerfestigkeit, bei gegebenem Druckunterschied und Temperatur, auch bei dünnen Gläsern durch eine Verkürzung der Strekke zwischen zwei Lagern erzielen. Hierzu verwendet man Stützstellen die über die Grundfläche des Entladungsgefäßes in ausreichender Position und Anzahl angeordnet werden. Der gegenseitige Nächstnachbar-Abstand der Stützstellen ist so bemessen, daß die angestrebte Streckenlänge an keiner Stelle überschritten wird.

### Stand der Technik

Die Stützstellen bestehen üblicherweise aus einem Glasstababschnitt, Glasring, Glasrohr oder einer Glaskugel, dessen Höhe bzw. deren Durchmesser der Rahmenhöhe entsprechen. Bisher wurden die Stützstellen durch ein geeignetes Sinterglas mit der Boden- und/oder Deckenplatte verklebt. Die Klebung fixiert dabei lediglich die Stützstellen, ist aber zu dünn, um Höhendifferenzen ausgleichen zu können. Stützstellen, die aus zwei Komponenten unterschiedlicher Viskosität bestehen und zum Ausgleich von Höhendifferenzen zwischen Boden- und Deckenplattte eines Plasmadisplays eingesetzt werden, sind aus der JP-A-08/185802 bekannt.

Ferner sind auch eingearbeitete Glasstege bekannt. Eine Möglichkeit besteht darin ein Vollmaterial durch Sandstrahlen so zu bearbeiten, daß die Bodenplatte in entsprechender Dicke, sowie die Glasstege in gewünschter Form und Höhe entstehen. Auch in diesem Fall erfolgt der Verbund von Deckglas und Glassteg durch eine Klebung mittels eines Sinterglases.

Eine weitere Möglichkeit besteht in der Integration der Stege durch Wärmebehandlung des Glases, wie z. B. Tiefziehen mittels Unterdruck oder Eigengewicht oder Pressen. Hierbei wird die Boden- oder Deckenplatte über ihren Erweichungspunkt erhitzt und mittels einer Form nach Standardverfahren geformt.

### Darstellung der Erfindung

Es ist Aufgabe der vorliegenden Erfindung, ein verbessertes Verfahren zur Herstellung von flachen Entladungslampen anzugeben.

Diese Aufgabe wird durch die Merkmale des Verfahrensanspruchs 1 gelöst. Besonders vorteilhafte Ausgestaltungen finden sich in den davon abhängigen Ansprüchen.

Voraussetzung bei den eingangs gemachten Überlegungen zur Stabilisierung des Entladungsgefäßes mittels Stützstellen ist, daß bei allen Stützstellen ein ausreichender, beidseitiger Kontakt zur Boden- und Deckenplatte gewährleistet ist. Falls nämlich eine Stützstelle keinen beidseitigen Kontakt hat, fällt sie als wirksames Auflager aus. Folglich verdoppelt sich die freie Strecke im Bereich dieser unwirksamen Stützstelle, radial von dieser aus und in der Ebene der Platten betrachtet. Dadurch wird unter Umständen die angestrebte Streckenlänge überschritten und die Dauerfestigkeit unzulässig vermindert. Aus diesem Grund müssen Unebenheiten der Boden- und Deckenplatte über die Grundfläche des Entladungsraumes sowie Höhentoleranzen des Rahmens mit berücksichtigt und ausgeglichen werden. Dies bereitet insbesondere bei steigender Anzahl der Stützstellen und größer werdender Fläche erhöhte Schwierigkeiten.

Die Erfindung schlägt Stützstellen vor, die jeweils aus zwei Komponenten bestehen. Diese beiden Komponenten zeichnen sich dadurch aus, daß sie beim Fügen des Gefäßes, also bei Fügetemperatur, deutlich unterschiedliche Viskositäten aufweisen. Hierbei arbeitet eine Komponente als sog. "harter Teil" und besitzt eine sehr hohe Viskosität, typisch mehr als 10⁹ dPa s, bevorzugt 10¹¹ dPa s und mehr bei Fügetemperatur. Geeignet ist beispielsweise ein Kalknatronsilikatglas. Die andere Komponente arbeitet als sog. "weicher Teil", mit einer niedrigen, auf die Fügetemperatur abgestimmte Viskosität im Bereich von typisch 10⁸ dPa s bis ca. 10⁵ dPa s oder weniger, d.h. bei der Fügetemperatur ist, eventuell unter geringer Krafteinwirkung, eine definierte und zerstörungsfreie Verformung gerade gegeben. Geeignet ist beispielsweise Sinterglas bzw. Bleiglas.

Für den "harten" Teil sind prinzipiell zunächst nahezu beliebige Formen denkbar, insbesondere auch Stababschnitte, Rohrabschnitte, Rohre, Kugeln, Ringe, Stäbe u.ä.. Für den "weichen" Teil eignen sich prinzipiell ebenfalls nahezu beliebige Formen, z. B. Ringe, Zylinderstücke, Kegelstümpfe, Plättchen oder Rinnen. Allerdings sind in jedem Fall die Formen beider Komponenten geeignet aufeinander abzustimmen. Die Viskositäten solcher Sinterglasteile werden durch abgestimmte Mischungsverhältnisse verschiedener Sintergläser, nach Standardverfahren, wie z. B. Pressen, Gießen, Extrudieren und anschließendem Sintern hergestellt. Hierbei besteht die Möglichkeit, diese Sinterteile sofort in den gewünschten Abmessungen herzustellen oder durch eine der Versinterung vorangestellten mechanischen Bearbeitung anzufertigen. Außerdem können jeweils die beiden Komponenten auch von vornherein zu einer einstückigen Stützstelle verbunden sein.

Die Funktionsweise einer zweikomponentigen Stützstelle beim Herstellen einer flachen Entladungslampe besteht darin, daß deren Höhe vor dem Fügen der Lampe bewußt die Höhe des Rahmens überschreitet, beispielsweise Bereich von einem Zehntel Millimeter bis zu wenigen Millimetern, insbesondere zwischen ca. 0,5 mm und 2 mm. Dadurch liegt die Deckenplatte vor dem Fügevorgang nur auf den Stützstellen auf. Bei Erreichen der Fügetemperatur wird jeweils der "weiche" Teil der Stützstellen niederviskos genug, typisch in der Größenordnung von 10⁷ dPa s, um sich unter dem Gewicht der Deckenplatte zu verformen. Die Deckenplatte sinkt dabei auf den mit Lot, beispielsweise Glaslot, bepasteten Rahmen und verschmilzt sich mit diesem. Auf diese Weise wird die Lampe abgedichtet.

Der große Vorteil dieser Vorgehensweise ist der folgende. Da die Deckenplatte bei diesem Vorgang stets auf allen Stützstellen aufliegt, nivelliert sich jede Stützstelle selbst auf die erforderliche Höhe, d.h. exakt so, daß jede Stützstelle beidseitigen Kontakt mit der Boden- bzw. Deckenplatte hat.

Zudem ermöglicht diese Eigenschaft der zweikomponentigen Stützstelle, die Lampe pumpstengellos in einem mit Füllgas unter Fülldruck gefüllten Vakuumofen herzustellen, da sich die Lampe bei Erreichen der Fügetemperatur selbständig schließt.

Im Extremfall können die Stützstellen auch zum ganz überwiegenden Teil jeweils aus einer niederviskosen Komponente bestehen und einer hochviskosen Trennschicht als zweiter Komponente, welche das Ansintern der niederviskosen Komponente an die Boden- oder Deckenplatte verhindert. Als Trennmittel kann auch Leuchtstoff dienen.

### Beschreibung der Zeichnungen

Im folgenden soll die Erfindung anhand mehrerer Ausführungsbeispiele näher erläutert werden. Es zeigen:
- Figur 1a: einen Teilschnitt durch eine flache Entladungslampe vor dem hermetischen Verschließen des Entladungsgefäßes,
- Figur 1b: einen Teilschnitt durch eine fertige flache Entladungslampe,
- Figur 2: einen Teilschnitt durch eine weitere flache Entladungslampe zur Erläuterung der Höhenausgleichswirkung der zweikomponentigen Stützstellen.

Die Figuren 1a und 1b zeigen jeweils einen schematischen Teilschnitt durch eine flache Entladungslampe 1 vor dem hermetischen Verschließen des Entladungsgefäßes 2 bzw. im fertigen Zustand.

Zunächst werden üblicherweise die Elektroden auf der Boden- und/oder Deckenplatte aufgebracht, z.B. mittels drucktechnischen Verfahren, eventuell zusätzlich dielektrische Schichten, Leuchtstoffschichten usw., was der Übersichtlichkeit wegen aber nicht dargestellt ist. Im übrigen sind dem Fachmann die Verfahrensschritte zur Realisierung dieser Merkmale geläufig.

In einem nächsten Schritt wird ein umlaufender Rahmen 3 mittels Glaslot 4 auf der Bodenplatte 5 aufgebracht. Die Höhe des Rahmens 3 über der Innenwandung der Bodenplatte 5 beträgt ca. 5 mm. Ebenso wird auf der Dekkenplatte 6 eine umlaufende Glaslotbahn 4 aufgebracht. Rahmen, Bodenund Deckenplatte bestehen aus Kalknatronsilikatglas. Das Glaslot 4 dient beim späteren Zusammenfügen der einzelnen Teile zum Verschmelzen und Dichten von Bodenplatte 5 und Deckenplatte 6 mit dem Rahmen 3.

Danach werden Kreiszylinderstücke 7 aus Alkalibleiglas (40 Gew.% PbO Gehalt) im gewünschten gegenseitigen Abstand auf der Bodenplatte 5 hochkant angeordnet. Anschließend wird auf jedes Kreiszylinderstück 7 eine Glaskugel 8 aus Kalknatronsilikatglas aufgesetzt. Die Kreiszylinderstücke 7 haben folgende Abmessungen: Höhe = 1,8 mm, Außendurchmesser = 4 mm und Innendurchmesser = 2,8 mm. Der Durchmesser der Glaskugeln 8 beträgt ca. 5 mm. Dadurch ist vor dem Fügeprozess die jeweilige Gesamthöhe der zweiteiligen Stützstellen 7, 8 über der Bodenplatte 5 größer als die entsprechende Höhe des Rahmens und zwar um ca. 1 mm.

Nun wird die Deckenplatte 6 auf die Kugeln 8 aufgesetzt und die gesamte Anordnung aus Bodenplatte 5, Rahmen 3 mit Glaslot 4, zweiteiligen Stützstellen 7, 8 und Deckenplatte 6 in einen evakuierbaren Ofen (nicht dargestellt) gebracht.

Danach wird der Ofen bei einer Temperatur von ca. 350°C etwa 30 Minuten evakuiert, um Verunreinigungen weitgehend zu entfernen. Da bei der Temperatur von ca. 350°C die Kreiszylinderstücke 7 noch nicht ausreichend niederviskos sind, werden die Deckenplatte 6 und der Rahmen 3 während dieses Vertigungsschrittes noch nicht zusammengefügt.

Nach Beendigung des Ausheizens und Evakuierens wird der Ofen und, da das Entladungsgefäß 2 noch offen ist, folglich auch der Innenraum zwischen Boden 5- und Deckenplatte 6 mit Füllgas, hier Xenon, gefüllt.

Anschließend wird die Temperatur im Ofen auf ca. 520°C erhöht. Dabei werden die Kreiszylinderstücke 7 soweit niederviskos, in der Größenordnung von ca. 10⁶ dPas, daß die Deckenplatte 6 auf den Rahmen 3 absinkt. Das Glaslot 4 ist ebenfalls soweit niederviskos, in der Größenordnung von ca. 10⁵ dPa s, daß er die Bodenplatte 5 und die Deckenplatte 6 mit dem Rahmen 3 zum gasdichten Entladungsgefäß 2 zusammenfügt. Während des Absinkens der Deckenplatte 6 nivellieren sich die einzelnen Stützstellen 7, 8 auf die exakt erforderliche Höhe derart, daß jede Stützstelle 7, 8 beidseitig Kontakt mit der Boden 5- bzw. Deckenplatte 6 hat. Die Viskosität von Boden- und Deckenplatte, Rahmen und Glaskugeln beträgt bei der Fügetemperatur von 520°C mehr als 10⁹ dPa s.

Die vorteilhafte Wirkung des automatischen Nivellierens der zweikomponentigen Stützstellen 7,8 wird besonders in Figur 2 augenfällig, welche einen schematischen Teilschnitt durch eine flache Lampe 1' mit einer bezüglich der Bodenplatte 5 schiefen Deckenplatte 6 zeigt. Diese Schieflage ist dadurch verursacht, daß der linke Teil 3a des Rahmens höher ist als der rechte Teil 3b. Zur Verdeutlichung ist diese unerwünschte Schieflage stark überzeichnet. Ähnliche Schieflagen können auch durch lokal schwankende Dicken der Platten und/oder unzureichende Planität der Platten o.ä. verursacht sein. In Figur 2 ist deutlich zu erkennen, daß die Höhen der Kreiszylinderstücke 71-73 von rechts nach links zunehmen und auf diese Weise die unterschiedlichen Abstände zwischen Bodenplatte 5 und Deckenplatte 6 ausgleichen.

In einer Variante (nicht dargestellt) besteht jeweils die "harte" Komponente aus einem Rohr aus Kalknatronsilikatglas und die "weiche" Komponente aus einer Rinne aus Bleiglas. Jeweils ein Rohr ist in einer Rinne teilweise eingebettet und bildet so eine Stützstelle, die sich längs einer Seite der Bodenplatte parallel zu einer Rahmenseite erstreckt. Diese Variante hat den Vorteil, daß diese Stützstellen aus Rohr und Rinne die Platten quasi linienartig statt wie oben punktförmig abstützen. Das kann insbesondere für sehr großflächige Lampen vorteilhaft sein, da dann statt sehr vieler Kugel mit Ringen nur relativ wenige Rohre mit Rinnen erforderlich sind.

Optional können je nach Anforderung an die Lampe noch weitere Verfahrenschritte zwischengeschaltet werden, beispielsweise zum Aufbringen einer Leucht- und oder Reflexionsschicht u.a..

Außerdem kann die Lampe auch mit einem Pumprohr für das Evakuieren bzw. Befüllen des fertig zusammengefügten Entladungsgefäßes versehen sein. In diesem Fall kann auf einen evakuierbaren und befüllbaren Ofen verzichtet werden. Das Fertigungsverfahren wird dann derart modifiziert, daß zunächst das Entladungsgefäß im Ofen wie oben beschrieben zusammengefügt und mit einem Pumprohr versehen wird. Anschließend wird das Entladungsgefäß über das Pumprohr evakuiert und gleichzeitig im Ofen ausgeheizt. Danach wird das Entladungsgefäß über das Pumprohr mit dem Füllgas befüllt und schließlich verschlossen. Damit ist die Lampe fertig.

## Patentansprüche

1. Verfahren zur Herstellung einer flachen Entladungslampe mit
• einem Entladungsgefäß,
- welches Entladungsgefäß eine Deckenplatte und eine Bodenplatte aufweist,
• Stützstellen zwischen Deckenplatte und Bodenplatte,
- welche Stützstellen jeweils aus zwei Komponenten mit unterschiedlichen Viskositäten bestehen, wobei die Viskosität der ersten Komponente bei der Fügetemperatur geringer ist als die Viskosität der zweiten Komponente,
• Elektroden, die auf der Entladungsgefäßwand angeordnet sind, und mit folgenden Verfahrensschritten:
• Anbringen eines Mittels zum hermetischen Dichten auf der Bodenund/oder Deckenplatte,
• Anordnen der zweikomponentigen Stützstellen auf der Bodenplatte, wobei die Abmessungen der Stützstellen senkrecht zur Ebene der Decken- bzw. Bodenplatte zunächst größer ist als der vorgesehene endgültige Abstand zwischen Boden- und Deckenplatte,
• Aufsetzen der Deckenplatte auf die Bodenplatte mit den Stützstellen,
• Einbringen von Bodenplatte mit Stützstellen, Mittel zum Dichten und Deckenplatte in einen evakuierbaren Ofen,
• Evakuieren und Heizen des Ofens, insbesondere zum Entfernen von gasförmigen Verunreinigungen, wobei die Temperatur innerhalb des Ofens nur so hoch ist, daß die exsten Komponenten der Stützstellen noch ausreichend hochviskos sind, um ein Absinken der Deckenplatte sicher zu verhindern,
• Füllen des Ofens mit dem Füllgas auf den vorgesehenen Fülldruck der Lampe,
• Heizen des Ofens auf die Fügetemperatur, bei der die ersten Komponenten der Stützstellen ausreichend niederviskos werden, wodurch sich die Deckenplatte schließlich auf den vorgesehenen endgültigen Abstand zwischen Decken- und Bodenplatte absenkt und wobei zugleich das Mittel zum Dichten zumindest teilweise ausreichend niederviskos wird derart, daß es die Decken- und Bodenplatte miteinander verbindet

2. Verfahren nach Anspruch 1, wobei das Mittel zum Dichten einen Rahmen umfaßt, der auf seiner Unter- und/oder Oberseite mit einem Glaslot versehen ist, welches Glaslot bei der Fügetemperatur ausreichend niederviskos wird, um eine Verbindung und nach dem Abkühlen eine hermetische Dichtung zwischen Bodenplatte und Rahmen einerseits sowie zwischen Rahmen und Deckenplatte andererseits zu gewährleisten.

3. Verfahren nach Anspruch 1 oder 2, wobei die ersten Komponenten aus Ringen oder Kreiszylinderstücken und die zweiten Komponenten aus Kugeln bestehen.

4. Verfahren nach Anspruch 3, wobei beim Anordnen der zweikomponentigen Stützstellen zunächst die Ringe oder Kreiszylinderstücke auf der Bodenplatte angeordnet und anschließend jeweils eine Kugel auf jeden Ring bzw. auf jedes Kreiszylinderstück aufgesetzt wird.

5. Verfahren nach Anspruch 4, wobei die Innendurchmesser der Ringe bzw. Kreiszylinderstücke kleiner sind als die Durchmesser der Kugeln derart, daß die Kugel in den Ringen bzw. Kreiszylinderstücken fixiert sind.

6. Verfahren nach einem der vorstehenden Ansprüche, wobei die zweiten Komponenten aus Glas bestehen.

7. Verfahren nach einem der vorstehenden Ansprüche, wobei die ersten Komponenten aus Sinterglas, insbesondere aus Pb-B-Si-O und/oder Bi-B-Si-O und/oder Pb-Bi-(Zn)-B-Si-O bestehen, wobei der Zn-Bestandteil optional ist.

## Claims

1. Method for producing a flat discharge lamp having
• a discharge vessel,
- which discharge vessel has a cover plate and a base plate,
• support points between the cover plate and base plate,
- which support points in each case comprise two components of different viscosity, the viscosity of the first component being lower at the jointing temperature than the viscosity of the second component,
• electrodes which are arranged on the discharge vessel wall,
and having the following method steps:
• applying a hermetically sealing means to the base plate and/or cover plate,
• arranging the two-component support points on the base plate, the dimensions of the support points perpendicular to the plane of the cover plate or base plate initially being larger than the final spacing provided between the base plate and cover plate,
• mounting the cover plate on the base plate with the aid of the support points,
• inserting the base plate with support points, sealing means and cover plate into an evacuable furnace,
• evacuating and heating the furnace, in particular for the purpose of removing gaseous impurities, the temperature inside the furnace being only so high that the first components of the support points are still sufficiently highly viscous reliably to prevent sinking of the cover plate,
• filling the furnace with the filling gas to the filling pressure provided for the lamp, and
• heating the furnace to the jointing temperature, at which the first components of the support points become of sufficiently low viscosity such that the cover plate finally sinks to the final spacing provided between the cover plate and base plate, the sealing means simultaneously at least partially attaining a sufficiently low viscosity to join the cover plate and base plate together.

2. Method according to Claim 1, in which the sealing means comprises a frame which is provided on its underside and/or top side with a glass solder, which glass solder attains at the jointing temperature a viscosity sufficiently low to ensure a connection and, after cooling, a hermetic seal between the base plate and frame, on the one hand, and between the frame and cover plate, on the other hand.

3. Method according to Claim 1 or 2, in which the first components comprise rings or pieces of a circular cylinder, and the second components comprise balls.

4. Method according to Claim 3, in which when the two-component support points are being arranged the rings or pieces of a circular cylinder are firstly arranged on the base plate, and subsequently a ball is respectively mounted on each ring or on each piece of a circular cylinder.

5. Method according to Claim 4, in which the inside diameter of the rings or pieces of a circular cylinder are smaller than the diameters of the balls in such a way that the balls are fixed in the rings or pieces of a circular cylinder.

6. Method according to one of the preceding claims, in which the second components consist of glass.

7. Method according to one of the preceding claims, in which the first components consist of sintered glass, in particular of Pb-B-Si-O and/or Bi-B-Si-O and/or Pb-Bi-(Zn)-B-Si-O, the Zn component being optional.

## Revendications

1. Procédé pour fabriquer une lampe de décharge plate comportant
• une enceinte de décharge,
- cette enceinte de décharge comportant une plaque de recouvrement et une plaque de fond,
• des points d'appui entre la plaque de recouvrement et la plaque de fond,
- des points d'appui étant constitués respectivement de deux composants à viscosités différentes, la viscosité du premier composant à la température d'assemblage étant plus petite que la viscosité du deuxième composant,
• des électrodes qui sont disposées sur la paroi de l'enceinte de décharge,
et comportant les étapes opératoire suivantes :
• on ménage sur la plaque de fond et/ou sur la plaque de recouvrement un moyen d'étanchéité hermétique,
• on dispose les points d'appui en deux composants sur la plaque de fond, les dimensions des points d'appui perpendiculairement au plan de la plaque de recouvrement et/ou de la plaque de fond étant d'abord supérieures à la distance définitive prévue entre la plaque de fond et la plaque de recouvrement,
• on place la plaque de recouvrement sur la plaque de fond comportant les points d'appui,
• on introduit la plaque de fond comportant les points d'appui, le moyen d'étanchéité et la plaque de recouvrement dans un four dans lequel on peut faire le vide,
• on fait le vide dans le four et on le chauffe, notamment pour enlever des impuretés gazeuses, la température à l'intérieu du four ne devant atteindre qu'une température telle que les premiers composants des points d'appui soient encore suffisamment à grande viscosité pour empêcher de manière sûre un abaissement de la plaque de recouvrement,
• on remplit le four de gaz de remplissage à la pression de remplissage prévue de la lampe,
• on chauffe le four à la température d'assemblage pour laquelle les premiers composants des points d'appui sont suffisamment à basse viscosité, ce qui fait que la plaque de recouvrement s'abaisse finalement à la distance définitive prévue entre la plaque de recouvrement et la plaque de fond, et le moyen d'étanchéité devenant en même temps au moins en partie suffisamment à basse viscosité de manière à relier l'une à l'autre la plaque de recouvrement et la plaque de fond.

2. Procédé suivant la revendication 1, le moyen d'étanchéité comprenant un cadre qui est muni sur sa face inférieure et/ou sa face supérieure d'une brasure pour du verre, cette brasure pour du verre étant, à la température d'assemblage, suffisamment à basse viscosité pour assurer une liaison et, après le refroidissement, une étanchéité hermétique entre la plaque de fond et le cadre d'une part ainsi qu'entre le cadre et la plaque de recouvrement d'autre part.

3. Procédé suivant la revendication 1 ou 2, les premiers composants étant constitués d'anneaux ou de tronçons de cylindres circulaires et les seconds composants étant constitués de billes.

4. Procédé suivant la revendication 3, d'abord les anneaux ou les tronçons de cylindres circulaires étant disposés sur la plaque de fond lors de la disposition des points d'appui en deux composants et respectivement une bille étant ensuite placée sur chaque anneau ou sur chaque tronçon de cylindre cylindrique.

5. Procédé suivant la revendication 4, les diamètres intérieurs des anneaux ou des tronçons de cylindres cylindriques étant inférieurs aux diamètres des billes de telle manière que les billes sont immobilisées dans les anneaux ou les tronçons de cylindres cylindriques.

6. Procédé suivant l'une des revendications précédentes, les deux composants étant en verre.

7. Procédé suivant l'une des revendications précédentes, les premiers composants étant en verre fritté, notamment en Pb-B-Si-O et/ou Bi-B-Si-O et/ou Pb-Bi-(Zn)-B-Si-O, le constituant Zn étant facultatif.
